# FASCICULE DE BREVET EUROPEEN

(11) **EP 0 849 426 B1**
(45) Date de publication et mention de la délivrance du brevet: **05.09.2001**
(21) Numéro de dépôt: 96120239.7
(22) Date de dépôt: 17.12.1996
(51) Int. Cl.: E05C 9/04

(54) **Porte basculante à portillon à deux points de fermeture**
Schwingtor mit Zusatztür und Zweipunktverriegelung
Overhead door with supplementary door and two point locking

(43) Date de publication de la demande: 24.06.1998
(73) Titulaire: Tubauto S.A., 89107 Sens Cedex (FR)
(72) Inventeur: Bolzani, Marc, 89107 Sens Cedex (FR)
(74) Mandataire: Maureau, Philippe

(56) Documents cités:
- DE-U- 7 626 612
- DE-U- 8 305 963

## Description

La présente invention concerne une porte de garage basculante à portillon.

La fermeture de ces portes est traditionnellement assurée par la mise en place d'un pêne ou d'un loqueteau dans une barre de seuil, intégrée à l'huisserie des portes ou située directement dans le sol, comme décrit dans le document DE-U-83 05 963.

Le document DE-U-76 26 612 concerne une porte de garage basculante à un seul vantail comportant une platine de serrure centrale permettant l'actionnement de deux points de verrouillage latéraux adaptés à venir en prise dans les montants de l'huisserie, par l'intermédiaire de deux empennages obliques.

Le dispositif selon l'invention vise à permettre de verrouiller une porte de garage basculante à portillon en deux endroits latéraux.

A cet effet, l'invention concerne une porte de garage basculante à portillon comprenant une platine de serrure, un dispositif de verrouillage avec deux points de verrouillage latéraux adaptés à venir en prise dans les montants de l'huisserie, et un système d'empennage reliant la platine de serrure aux points de verrouillage, l'empennage reliant la platine de serrure au point de verrouillage situé du côté du portillon étant un empennage non rectiligne et la partie de cet empennage non rectiligne située au niveau du portillon se trouvant sous le portillon.

D'autres caractéristiques de l'invention ressortent des revendications secondaires.

L'invention est décrite ci-après en référence à la figure unique du dessin représentant une porte de garage basculante à portillon.

Cette porte comporte selon une première caractéristique un verrouillage classique du coté opposé au portillon, constitué d'un empennage (5) assurant la transmission de mouvement de la platine de serrure (3) au loqueteau de fermeture (6) et du coté portillon, d'un verrouillage constitué d'un empennage non linéaire (4) (2) assurant lui aussi la transmission de mouvement de la platine de serrure (3) au loqueteau de fermeture (1). Le verrouillage côté portillon est rendu possible par le passage d'un empennage (2) sous portillon et à travers ou derrière le montant d'huisserie du portillon.

L'empennage non linéaire est constitué d'un empennage primaire (4) et d'un empennage secondaire (2), tous deux assemblés de façon rigide par un système vis-écrou comprenant une rondelle-frein ou détrompeuse bloquant la rotation entre les deux empennages.

Le dispositif selon une seconde caractéristique utilise une platine désaxée comme jonction des empennages primaire (4) et secondaire (2).

Le dispositif selon une troisième caractéristique utilise un verrouillage direct des pênes sur les montants d'huisserie.

Le dispositif selon l'invention permet de limiter les risques d'effraction en doublant le nombre de points de fermeture.

Le dispositif selon l'invention permet l'utilisation d'une platine de serrure commune à toutes les portes basculantes de garage, avec ou sans portillon.

Les dessins annexés illustrent l'invention :
La figure 1 représente une porte à portillon à gauche sans son huisserie qui assure le scellement de la porte dans la baie. Le système de verrouillage est représenté en partie basse de la porte, composée des différentes pièces indexées formant le dispositif selon invention.
L'huisserie non représentée comprend deux poinçonnages pour accueillir les deux loqueteaux de fermeture (1) et (6).

## Revendications

1. Porte de garage basculante à portillon comprenant une platine de serrure (3), un dispositif de verrouillage avec deux points de verrouillage (1 et 2) latéraux adaptés à venir en prise dans les montants de l'huisserie, et un système d'empennage reliant la platine de serrure (3) aux points de verrouillage (1 et 6), l'empennage reliant la platine de serrure (3) au point de verrouillage (1) situé du côté du portillon étant un empennage non rectiligne (2-4) et la partie de cet empennage non rectiligne située au niveau du portillon se trouvant sous le portillon.

2. Porte de garage selon la revendication 1, **caractérisée en ce que** l'empennage non rectiligne est constitué par un empennage primaire (4) et un empennage secondaire (2), passant sous le portillon, assemblés de façon rigide.

3. Porte de garage selon la revendication 2, **caractérisée en ce que** l'empennage primaire (4) et l'empennage secondaire (2) sont assemblés de façon rigide par un système vis-écrou comprenant une rondelle-frein ou détrompeuse

4. Porte de garage selon la revendication 2, **caractérisée en ce que** l'empennage primaire (4) et l'empennage secondaire (2) sont assemblés de façon rigide par une platine de jonction désaxée.

5. Porte de garace selon l'une des revendications 1 à 4, **caractérisée en ce que** l'empennage secondaire (2) est monté coulissant derrière le montant d'huisserie du portillon.

6. Porte de garage selon l'une des revendications 1 à 4, **caractérisée en ce que** l'empennage secondaire (2) est monté coulissant à travers le montant d'huisserie du portillon.

7. Porte de garage selon la revendication 6, **caractérisée en ce que** l'empennage secondaire (2) est monté coulissant dans une bague en matière synthétique.

8. Porte de garage selon l'une des revendications 1 à 7, **caractérisée en ce que** le verrouillage de la porte est réalisé par engagement de pênes montés aux extrémités des empennages (5, 2) derrière les montants d'huisserie de la porte.

9. Porte de garage selon l'une des revendications 1 à 7, **caractérisée en ce que** le verrouillage de la porte est réalisé par mise en position des pênes montés aux extrémités des empennages (5, 2) derrière les montants d'huisserie de la porte.

## Patentansprüche

1. Garagenschwingtor mit Zusatztür umfassend eine Schloßplatte (3), eine Verriegelungsvorrichtung mit zwei seitlichen, zum Eingreifen in Zargenstiele geeigneten Verriegelungspunkten (1 und 2) und ein Leitorgansystem, das die Schlossplatte (3) mit den Verriegelungspunkten (1 und 6) verbindet, wobei ein die Schlossplatte (3) mit einem auf der Seite der Zusatztür angeordneten Verriegelungspunkt verbindendes Leitorgan ein nicht geradliniges Leitorgan (2 - 4) ist und ein auf Höhe der Zusatztür angeordneter Teil dieses nichtgeradlinigen Leitorgans sich unter der Zusatztür befindet.

2. Garagentor nach Anspruch 1,
**dadurch gekennzeichnet**,
dass das nichtgeradlinige Leitorgan aus einem primären Leitorgan (4) und einem sich unter der Zusatztür erstreckenden sekundären Leitorgan (2), welche Leitorgane in steifer Weise zusammengesetzt sind, gebildet ist.

3. Garagentor nach Anspruch 2,
**dadurch gekennzeichnet**,
dass das primäre Leitorgan (4) und das sekundäre Leitorgan (2) in steifer Weise durch ein Schraube-Mutter-System zusammengesetzt sind, welches eine federnde oder aufgeweichte Unterlegscheibe aufweist.

4. Garagentor nach Anspruch 2,
**dadurch gekennzeichnet**,
dass das primäre Leitorgan (4) und das sekundäre Leitorgan (2) durch eine versetzte Verbindungshalteplatte in steifer Weise zusammengesetzt sind.

5. Garagentor nach einem der Ansprüche 1 bis 4,
**dadurch gekennzeichnet**,
dass das sekundäre Leitorgan (2) verschiebbar hinter einem Stiel einer Zusatztürzarge montiert ist.

6. Garagentor nach einem der Ansprüche 1 bis 4,
**dadurch gekennzeichnet**,
dass das sekundäre Leitorgan (2) verschiebbar querdurch einen Stiel einer Zusatztürzarge montiert ist.

7. Garagentor nach Anspruch 6,
**dadurch gekennzeichnet**,
dass das sekundäre Leitorgan (2) in einem Ring aus Kunststoff verschiebbar montiert ist.

8. Garagentor nach einem der Ansprüche 1 bis 7,
**dadurch gekennzeichnet**,
dass die Verriegelung des Tors durch Eingriff von an Enden der Leitorgane montierten Riegeln hinter Stiele der Torzarge realisiert ist.

9. Garagentor nach einem der Ansprüche 1 bis 7,
**dadurch gekennzeichnet**,
dass die Verriegelung durch eine Positionierung von an Enden der Leitorgane (5, 2) montierten Riegeln hinter Stiele der Torzarge realisiert ist.

## Claims

1. Up-and-over garage door with supplementary door within, comprising a lock plate (3), a locking device with two lateral locking points (1 and 6) designed to engage in the uprights of the frame, and a lock workings system connecting the lock plate (3) to the locking points (1 and 6), the lock workings connecting the lock plate (3) to the locking point (1) on the supplementary door side being non-rectilinear lock workings (2-4) and the part of these non-rectilinear lock workings situated in the region of the supplementary door being under the supplementary door.

2. Garage door according to Claim 1, **characterized in that** the non-rectilinear lock workings consist of primary lock workings (4) and secondary lock workings (2) passing under the supplementary door and joined together rigidly.

3. Garage door according to Claim 2, **characterized in that** the primary lock workings (4) and the secondary lock workings (2) are joined together rigidly by a screw-nut system comprising a spring washer or polarizing washer.

4. Garage door according to Claim 2, **characterized in that** the primary lock workings (4) and the secondary lock workings (2) are joined together rigidly by an offset joining plate.

5. Garage door according to one of Claims 1 to 4, **characterized in that** the secondary lock workings (2) are mounted to slide behind the upright of the frame of the supplementary door.

6. Garage door according to one of Claims 1 to 4, **characterized in that** the secondary lock workings (2) are mounted to slide through the upright of the frame of the supplementary door.

7. Garage door according to Claim 6, **characterized in that** the secondary lock workings (2) are mounted to slide through a bushing made of synthetic material.

8. Garage door according to one of Claims 1 to 7, **characterized in that** the door is locked by engaging lock bolts mounted at the ends of the lock workings (5, 2) behind the uprights of the frame of the door.

9. Garage door according to one of Claims 1 to 7, **characterized in that** the door is locked by positioning the lock bolts mounted at the ends of the lock workings (5, 2) behind the uprights of the frame of the door.
